# EUROPÄISCHE PATENTSCHRIFT

(11) **EP 2 542 788 B1**
(45) Veröffentlichungstag und Bekanntmachung des Hinweises auf die Patenterteilung: **05.03.2014**
(21) Anmeldenummer: 10798271.2
(22) Anmeldetag: 22.12.2010
(51) Int. Cl.: F15B 11/16

(54) **HYDRAULISCHE STEUERANORDNUNG**
HYDRAULIC CONTROL ARRANGEMENT
DISPOSITIF DE COMMANDE HYDRAULIQUE

(30) Priorität: 01.03.2010 DE 102010009705
(43) Veröffentlichungstag der Anmeldung: 09.01.2013
(73) Patentinhaber: Robert Bosch GmbH, 70442 Stuttgart (DE)
(72) Erfinder: KAUSS, Wolfgang, F-69340 Francheville (FR)
(74) Vertreter: Thürer, Andreas
(86) Internationale Anmeldenummer: PCT/EP2010/007883
(87) Internationale Veröffentlichungsnummer: WO 2011/107134

(56) Entgegenhaltungen:
- DE-A1- 2 800 814
- DE-A1- 4 417 962
- DE-B4- 4 322 127

## Beschreibung

Die Erfindung betrifft eine hydraulische Steueranordnung zur Druckmittelversorgung zweier Verbrauchergruppen gemäß dem Oberbegriff des Patentanspruches 1.

Zur Druckmittelversorgung hydraulischer Verbraucher mobiler Arbeitsgeräte, wie beispielsweise Bagger, Traktoren, Baggerlader werden häufig LS-(Load Sensing) oder Drosselsysteme eingesetzt. Bei den so genannten LS-Systemen wird der Pumpendruck in Abhängigkeit vom höchsten Lastdruck der Verbraucher eingeregelt. Um den Druckmittelvolumenstrom zu jedem Verbraucher lastdruckunabhängig einstellen zu können, sind bei so genannten LS-Steuerblöcken jedem der Verbraucher eine verstellbare Messblende und ein Druckwaage zugeordnet, die den Druckmittelvolumenstrom lastdruckunabhängig konstant halten. Bei so genannten LUDV-Systemen - eine Untergruppe der LS-Systeme - ist die Druckwaage in Schließrichtung durch den höchsten Lastdruck aller Verbraucher und in Öffnungsrichtung vom Druck stromabwärts der Messblende beaufschlagt. Im Fall einer Untersättigung wird bei diesen LUDV-Systemen der zur Verfügung stehende Volumenstrom im Verhältnis der geöffneten Messblendenquerschnitte proportional aufgeteilt.

Bei LS-Systemen wird somit der Pumpenförderstrom den jeweiligen Erfordernissen angepasst. Im Gegensatz dazu fördert bei einem lastdruckabhängigen Drosselsystem die Pumpe stets die maximal mögliche oder konstante Fördermenge. Dabei kann die Pumpe als Konstant- oder Verstellpumpe ausgeführt sein. Bei diesen Drosselsteuerungen werden so genannte Open-Center-Steuerblöcke eingesetzt, wie sie beispielsweise im Datenblatt RD 64 266 oder RD 64 122 der Bosch Rexroth AG beschrieben sind. Diese Drosselsteuerblöcke haben eine Vielzahl von Wegeventilelementen, die in ihrer Grundposition den Pumpenvolumenstrom bei geringem Druckverlust über einen Umlaufkanal zurück zum Tank führen. Bei Verstellen eines Ventilschiebers eines Ventilelementes wird die Verbindung zum zugeordneten Verbraucher stetig aufgesteuert, während der Druckmittelvolumenstrom im Umlaufkanal angedrosselt wird, so dass der Pumpendruck auf dem Lastdruck des Verbrauchers ansteigt.

Bei der Ansteuerung mehrerer Verbraucher über einen derartigen Drosselsteuerblock wird der Volumenstrom zu den einzelnen Verbrauchern in Abhängigkeit vom jeweiligen Lastdruck aufgeteilt, wobei das Druckmittel bevorzugt zu dem Verbraucher mit dem geringsten Lastdruck strömt. Bei der Ansteuerung mehrerer Verbraucher stellt sich dabei ein Pumpendruck ein, der in etwa dem höchsten Lastdruck der Verbraucher zuzüglich einer vorbestimmten Druckdifferenz entspricht. Dementsprechend muss der Pumpendruck zur Betätigung des lastniedrigsten Verbrauchers entsprechend abgedrosselt werden, so dass erhebliche Drosselverluste entstehen.

Wie bereits erwähnt, werden mobile Arbeitsgeräte, beispielsweise Baggerlader mit derartigen Steuerblöcken ausgeführt. Ein Baggerlader hat beispielsweise an seiner Front eine Ladeschaufel und an seinem Heck eine Baggerausrüstung, so dass der Baggerlader die Funktionen eines Radladers und die eines Baggers kombiniert. Die Ansteuerung der frontseitigen Anbaugeräte und der heckseitigen Anbaugeräte erfolgt üblicher Weise über jeweils einen Steuerblock, wobei aus Kostengründen häufig für die Baggerfunktion ein Drosselsteuerblock verwendet wird, der bei geringem Aufwand eine relativ feinfühlige Ansteuerung des Anbaugerätes ermöglicht, jedoch die genannten Drosselverluste aufweist.

Ein weiteres Problem besteht darin, dass die heckseitigen hydraulischen Verbraucher und die frontseitigen hydraulischen Verbraucher häufig auf unterschiedlichem Lastdruckniveau betrieben werden, so dass bei einer gemeinsamen Pumpe eine Einstellung auf den höchsten Lastdruck erfolgt und die Lastdrücke zu den sonstigen Verbrauchern erheblich abgedrosselt werden müssen.

In der DE 43 22 127 B4 und DE 44 17 962 A1 wird eine hydraulische Steueranordnung mit zwei Steuerblöcken offenbart, von denen einer als LS-Steuerblock und ein weiterer Steuerblock als Drosselsteuerblock mit einem Open-Center-Wegeventil ausgeführt ist. Sowohl der LS-Steuerblock als auch der Drosselsteuerblock werden von einer gemeinsamen Verstellpumpe mit Druckmittel versorgt, die in Abhängigkeit von dem höchsten Lastdruck beider Steuerblöcke angesteuert wird, so dass der Pumpendruck stets um eine vorbestimmte Druckdifferenz oberhalb des höchsten Lastdrucks des Systems liegt. In einer Grundposition des Wegeventils des Drosselsteuerblocks ist eine von einer den Pumpendruck führenden Pumpenleitung abzweigende LS-Steuerleitung über das Open-Center des Wegeventils zum Tank hin entlastet, so dass durch Verstellen des Wegeventils der Steuerölvolumenstrom angedrosselt wird und entsprechend der an die Verstellpumpe gemeldete Steuerdruck ansteigt. Der maximale Steuerdruck am Drosselsteuerblock ist über ein Druckbegrenzungsventil begrenzt.

Diese Lösung weist im Prinzip die gleichen Nachteile auf, wie sie vorstehend erläutert wurden. Bei der Ansteuerung unterschiedlicher Verbrauchergruppen mit unterschiedlichen Lastdruckniveaus muss die Verstellpumpe im Hinblick auf den höchsten Lastdruck eingeregelt sein und dieser hohe Lastdruck muss an dem Steuerblock mit niedrigeren Lastdruckniveau abgedrosselt werden - die Drosselverluste sind erheblich.

Demgegenüber liegt der Erfindung die Aufgabe zugrunde, eine hydraulische Steueranordnung zu schaffen, mit der zwei Verbrauchergruppen mit unterschiedlichem Lastniveau bei verringerten Verlusten ansteuerbar sind.

Diese Aufgabe wird durch eine hydraulische Steueranordnung mit den Merkmalen des Patentanspruches 1 gelöst.

Vorteilhafte Weiterbildungen der Erfindung sind Gegenstand der Unteransprüche.

Erfindungsgemäß hat die hydraulische Steueranordnung eine in Abhängigkeit von einem Lastdruck oder Steuerdruck verstellbare Verstellpumpe zur Druckmittelversorgung zweier Verbrauchergruppen, denen jeweils ein Steuerblock zugeordnet ist, wobei der in einem der Steuerblöcke abgegriffene Steuerdruck durch ein Druckbegrenzungsventil begrenzt ist. Erfindungsgemäß ist ein dem anderen Steuerblock zugeordnetes Druckbegrenzungsventil zum Begrenzen der Steuerdruckniveaus auf einem vom ersten Druckbegrenzungsventil unterschiedlichen Druck vorgesehen.

Durch geeignete Einstellung der Druckbegrenzungsventile kann der im jeweiligen Steuerblock anliegende Steuerdruck, der dem maximalen Lastdruck der vom Steuerblock angesteuerten Verbraucher entsprechen kann, auf unterschiedliche Niveaus begrenzt werden, so dass Drosselverluste im Steuerblock mit geringerem Steuerdruckniveau begrenzt sind. Aufgrund dieses niedrigeren Steuerdruckniveaus werden die Verluste gegenüber der herkömmlichen Lösung erheblich reduziert, da nur ein begrenzter Steuerölvolumenstrom über den Steuerblock strömt - damit einher geht auch eine Verbesserung des Ansprechverhaltens und der Steuerbarkeit, insbesondere bei mechanischer Betätigung. Durch die erfindungsgemäße Steueranordnung erfolgt somit praktisch eine Entkopplung der maximalen Steuerdrücke in beiden Steuerblöcken - dies ist beim Stand der Technik ohne Vorbild.

Bei einem bevorzugten Ausführungsbeispiel der Erfindung sind die Steuerblöcke entweder gleichartig oder verschieden ausgeführt, wobei prinzipiell Drosselsteuerblöcke, LUDV-Steuerblöcke oder LS-Steuerblöcke einsetzbar sind.

Bei der Verwendung eines Drosselsteuerblocks ist dieser vorzugsweise im Open-Center-Bauweise ausgeführt, wobei die Steuerleitung in der Grundstellung im Umlauf zum Tank verbunden ist.

Bei einem Ausführungsbeispiel der Erfindung sind die Steuerblöcke mit ihren Steuerleitungen in Reihe geschaltet, wobei der Lastdruck in dem zur Verstellpumpe in Strömungsrichtung benachbarte Steuerblock auf einen höheren Wert als der Lastdruck des anderen Steuerblocks begrenzt ist.

Bei einer derartigen Lösung sind die Steuerleitungen vorzugsweise über ein Rückschlagventil miteinander verbunden, das in Richtung zum stromabwärts gelegenen Steuerblock öffnet.

Bei einer alternativen Lösung sind die Steuerleitungen der Steuerblöcke parallel geschaltet.

Dabei kann es vorteilhaft sein, wenn die Steuerleitung in einem als Drosselsteuerblock ausgeführten Steuerblock über ein Stromregelventil von einer den Pumpendruck führenden Zulaufleitung abgegriffen wird.

Vorteilhafter Weise ist der Steuerblock mit niedrigerem Steuerdruckniveau als Drosselsteuerblock ausgeführt und der Steuerdruck mit höherem Steuerdruckniveau als LUDV-oder LS-Steuerblock ausgeführt, wobei stromabwärts des genannten Stromregelventils ein LS-Schaltventil vorgesehen ist, das in Schließrichtung vom Steuerdruck im anderen Steuerblock mit höherem Steuerdruckniveau und in Öffnungsrichtung vom Steuerdruck im Drosselblock beaufschlagt ist. Mit einer derartigen Ausführung wird der Steuerölvolumenstrom durch den Drosselblock abgeschaltet, wenn der andere, primäre Steuerblock (LUDV, LS) auf einem höheren Steuerdruckniveau arbeitet.

Erfindungsgemäß wird es bevorzugt, wenn alle Ablaufleitungen in einer Tankleitung mit einem Vorspannventil münden, so dass ein Abströmen zum Tank hin nur bei einem oberhalb des Tankdrucks liegenden Druck erfolgt.

Bei einem bevorzugten Ausführungsbeispiel der Erfindung versorgt der Steuerblock mit höherem Steuerdruckniveau eine Lenkung über ein Prioritätsventil.

Bei einer derartigen Variante wird es bevorzugt, wenn das Stromregelventil zum Begrenzen des Steuerölvolumenstroms stromabwärts dieses Prioritätsventils angeordnet ist.

Die Verstellpumpe wird vorzugsweise in Abhängigkeit vom höheren der Last-/Steuerdrücke in der Lenkung, im primären Steuerblock (höheres Steuerdruckniveau) oder im sekundären Steuerblock (niedrigeres Steuerdruckniveau) angesteuert.

Bevorzugte Ausführungsbeispiele der Erfindung werden im Folgenden anhand schematischer Zeichnungen näher erläutert. Es zeigen:
Figur 1 ein Schaltschema einer Steueranordnung eines Baggerladers mit zwei Drosselsteuerblöcken;
Figur 2 ein Schaltschema einer Verstellpumpe für eine Steueranordnung gemäß Figur 1;
Figur 3 eine vergrößerte Teildarstellung einer Wegeventilsektion eines Steuerblocks aus Figur 1;
Figur 4 eine hydraulische Steueranordnung zur Druckmittelversorgung eines Baggerladers mit einem LUDV-Steuerblock und einem Drosselsteuerblock und
Figur 5 eine Teildarstellung des LUDV-Steuerblocks aus Figur 2.

Figur 1 zeigt ein Schaltschema einer hydraulischen Steueranordnung eines Baggerladers, der heckseitig ein Baggergerät und frontseitig eine Ladeschaufel hat. Zur Ansteuerung dieser Ausrüstungen ist die Steueranordnung mit zwei Steuerblöcken 2, 4 ausgeführt, wobei letzterer dem heckseitigen Baggergerät und der Steuerblock 2 der fronseitigen Ladeschaufel zugeordnet ist. Über diesen Steuerblock 2 wird auch eine Lenkung 6 des Baggerladers mit Druckmittel versorgt. Die Steueranordnung hat des Weiteren eine in Figur 1 lediglich schematisch dargestellte Verstellpumpe 10, die in Abhängigkeit von dem höchsten Lastdruck der angesteuerten Verbraucher so eingestellt wird, dass der Pumpendruck um eine vorbestimmte Druckdifferenz oberhalb dieses höchsten Lastdrucks liegt.

Der Grundaufbau einer derartigen Verstellpumpe 10 ist an sich aus der DE 199 30 618 A1 bekannt und wird anhand Figur 2 erläutert. Die Verstellpumpe 10 kann beispielsweise als Axialkolbenpumpe ausgeführt sein, die Druckmittel aus einem Tank 11 ansaugt und in eine Pumpenleitung 12 fördert. Eine durch einen Doppelpfeil in Figur 2 angedeutete Schrägscheibe 13 kann in Zusammenspiel zweier Stellzylinder 14, 15 verschwenkt werden. Beide Stellzylinder sind Differentialzylinder, die einen Kolben 16, 17 und jeweils eine Kolbenstange 18 haben, mit der sie an der Schrägscheibe 13 angreifen. Vom Druck beaufschlagt wird jeweils nur der kolbenstangeabseitige Druckraum der Stellzylinder 14, 15. Die Kolbenfläche des Kolbens 17 des Stellzylinders 15 ist kleiner als die Kolbenfläche des Kolbens 16 des anderen Stellzylinders. Ein Ausfahren der Kolbenstange 18 des Stellzylinders 14 bewirkt eine Verkleinerung und ein Ausfahren der Kolbenstange 18 des Stellzylinders 15 eine Vergrößerung des Schwenkwinkels der Schrägscheibe und damit des Fördervolumens der Verstellpumpe 10. Zusätzlich zu dem Druck im Stellzylinder 15 übt eine Feder 19 auf die Schrägscheibe 13 eine Kraft in Richtung einer Vergrößerung des Schwenkwinkels aus.

Der Druckraum des Stellzylinders 15 ist ständig mit der Zulaufleitung 12 verbunden. Der Zufluss und Abfluss von Druckmittel zum und vom Druckraum des Stellzylinders 14 wird von einer Pumpenregeleinheit 25 gesteuert, die auf die Verstellpumpe 10 aufgebaut ist und die einen Anschluss LS aufweist, an den eine Lastmeldeleitung 26 angeschlossen ist. Die Pumpenregeleinheit 25 hat ein LS-Pumpenregelventil 27 und ein Druckregelventil 28, das auf einen über den üblicher Weise auftretenden Lastdrücken liegenden Druck eingestellt ist. Das Druckregelventil 28 hat einen ersten Anschluss, der über eine Entlastungsleitung 29 mit dem Tank 11 verbindbar ist. Ein zweiter Anschluss des Druckregelventils 28 liegt an der Pumpenleitung 12. Ein dritter Anschluss, der mit dem ersten oder dem zweiten Anschluss verbindbar ist, ist mit dem Druckraum des Stellzylinders 14 verbunden. Ein Anschluss des LS-Pumpenregelventils 27 liegt an der Entlastungsleitung 29, ein zweiter Anschluss an der Zulaufleitung 12. Ein dritter Anschluss des Pumpenregelventils 27 ist mit dessen ersten oder zweiten Anschluss verbindbar und dauernd mit dem ersten Anschluss des Druckregelventils 28 verbunden. Ein Schieber des Druckregelventils 28 wird von einer Druckfeder 30 im Sinne einer Vergrößerung des Schwenkwinkels und vom Zulaufdruck im Sinne einer Verkleinerung des Schwenkwinkels der Verstellpumpe 10 beaufschlagt. Ein Schieber des LS-Pumpenregelventils 27 wird im Sinne einer Vergrößerung des Schwenkwinkels der Verstellpumpe 10 von einer Druckfeder 31 und vom in der Lastmeldeleitung 26 herrschenden Druck und im Sinne einer Verkleinerung des Schwenkwinkels vom Zulaufdruck beaufschlagt. Am Schieber des Pumpenregelventils 27 herrscht ein Kräftegleichgewicht, wenn dem Zulaufdruck und dem Druck in der Lastmeldeleitung 26 eine Differenz besteht, die der Kraft der Feder 31 entspricht. Üblicher Weise liegt diese Differenz zwischen 10 und 20 bar. Gleichgewicht am Ventil 28 herrscht, wenn der Zulaufdruck eine Kraft erzeugt, die der Kraft der Feder 30 entspricht. Üblicher Weise liegt bei einem Gleichgewicht der Zulaufdruck im Bereich von 350 bar.

Die beiden Steuerblöcke 2, 4 sind jeweils als Drosselsteuerblöcke ausgeführt. Über den Steuerblock 2 werden neben der Lenkung 6 ein Hubzylinder 32 und ein Schaufelzylinder 34 der frontseitigen Ladeschaufel betätigt. Über den weiteren Steuerblock 4 wird die frontseitige Ausrüstung mit zwei parallel geschalteten Schwenkzylindern 36, einem Auslegerzylinder 38, einem Löffelstielzylinder 40 und einem Löffelzylinder 42 angesteuert.

Der als Drosselsteuerblock ausgeführte Steuerblock 2 besteht im Wesentlichen aus einer Eingangssektion 44 und zwei im Wesentlichen identisch aufgebauten Wegeventilsektionen 46, 48 und einer Ausgangssektion 50. An diesem Steuerblock 2 sind ein Tankanschluss T, ein mit der Pumpenleitung 12 verbundener Druckanschluss P, ein den Lastdruck der Lenkung 6 führender Lastmeldeanschluss DLS, ein mit der Lastmeldeleitung 26 verbundener LS-Anschluss, ein mit der Lenkung 6 verbundener Arbeitsanschluss D, zwei mit dem Hubzylinder 32 verbundene Arbeitsanschlüssen LA1, LB1, zwei mit den Schaufelzylindern 34 verbundene Arbeitsanschlüsse LA2, LB2 sowie ein weiterer LS-Anschluss vorgesehen.

Der Tankanschluss T ist über einen Tankkanal 52 mit dem Tank 11 verbunden. In der Tankleitung 52 ist ein Vorspannventil 54 vorgesehen, das die Druckmittelverbindung zum Tank 11 öffnet, wenn der in der Tankleitung 52 anliegende Druck größer als das Äquivalent einer Schließfeder des Vorspannventils 54 ist.

Der dem heckseitigen Baggergerät zugeordnete Steuerblock 4 hat vier Wegeventilsektionen 56, 58, 60, 62, deren Aufbau den Wegeventilsektionen 46, 48 des Steuerblocks 2 entspricht. Des Weiteren ist der Steuerblock 4 mit einer Eingangssektion 64 und einer Ausgangssektion 66 ausgeführt. An der Eingangssektion 64 sind ein mit der Pumpenleitung 12 verbundener Druckanschluss P, ein mit dem LS-Anschluss des Steuerblocks 2 verbundener weiterer LS-Anschluss sowie ein mit dem Tankkanal 52 verbundener Tankanschluss T ausgebildet.

Die beiden Steuerblöcke 2, 4 sind somit im Hinblick auf eine Druckmittelversorgung über die Pumpenleitung 12 parallel geschaltet, während sie im Hinblick auf eine den Lastdruck oder einen entsprechenden Druck führenden Steuerleitung jedoch über die beiden Anschlüsse LS-LS in Reihe geschaltet sind. Dies wird anhand der folgenden Abbildungen weiter verdeutlicht.

Figur 3 zeigt eine vergrößerte Darstellung der Eingangssektion 44 und der Wegeventilsektion 46. Wie bereits erwähnt, mündet die Pumpenleitung 12 im Druckanschluss P der Eingangssektion 54 und ist mit dem Eingang eines Prioritätsventils 68 verbunden. Dieses ist über eine Feder und den an der Lenkung 6 anliegenden Lastdruck, der vom Anschluss DLS abgegriffen wird, in eine Grundposition vorgespannt, in der die Pumpenleitung 12 über einen Lenkkanal 70 mit dem Arbeitsanschluss D verbunden ist, an den die Lenkung 6 angeschlossen ist. In Gegenrichtung wirkt auf einen Schieber des Prioritätsventils 68 der Druck im Lenkkanal 70, so dass bei steigendem Druck in diesem Lenkkanal 70 das Prioritätsventil 68 in eine Stellung verschoben wird, in der eine Druckmittelverbindung zu einem Zulaufkanal 72 aufgesteuert wird. In dem Fall, in dem die Lenkung 6 keinen Druckmittelbedarf hat, wird das Prioritätsventil 68 durch den Druck im Lenkkanal 70 so verstellt, dass die Druckmittelverbindung zum Lenkkanal 70 vollständig zugesteuert wird, so dass das Druckmittel über das Prioritätsventil 68 in den Zulaufkanal 72 strömt.

Von dem Zulaufkanal 72 zweigt eine Steuerleitung 74 ab, in der ein Stromregelventil 76 vorgesehen ist, über das ein Steuerölvolumenstrom vom Zulaufkanal 72 abgezweigt wird. Der Druck stromabwärts des Stromregelventils 76 wird über ein Druckbegrenzungsventil 78 auf ein vorbestimmtes Steuerdruckniveau begrenzt. Der Ausgang des Druckbegrenzungsventils 78 mündet in einem Ablaufkanal 72, der an den Tankanschluss T der Eingangssektion 44 angeschlossen ist und somit mit der Tankleitung 52 verbunden ist.

Der Druck stromabwärts des Stromregelventils 76 wird an den Eingang eines Wechselventils 80 gemeldet. Dessen anderer Eingangsanschluss ist mit dem Druck am Anschluss DLS beaufschlagt, so dass der höhere dieser Drücke über den LS-Anschluss in die LS-Leitung 26 gemeldet wird und die Verstellpumpe 10 in Abhängigkeit von diesem Druck verstellt wird.

Die Wegeventilsektion 46 hat ein Open-Center-Wegeventil 82, das - wie dargestellt - von Hand oder auch hydraulisch bzw. elektrohydraulisch verstellbar ist. Der Grundaufbau des Wegeventils 82 ist in den eingangs genannten Datenblättern RD 64 266 oder RD 64 122 beschrieben, so dass hinsichtlich von Details auf die diesbezüglichen Ausführungen verwiesen wird und hier nur die zum Verständnis der Erfindung wesentlichen Bauelemente erläutert werden.

Das OC-Wegeventil 82 hat einen mit dem Zulaufkanal 72 verbundenen Druckanschluss P, einen mit dem Ablaufkanal 84 verbundenen Tankanschluss T, einen mit der Steuerleitung 74 verbundenen Steueranschluss D, zwei Ausgangsanschlüsse A, B, die mit den Arbeitsanschlüssen LA1, LB1 verbunden sind, sowie einen Steuerausgang D', der in einem weiteren Abschnitt der Steuerleitung 74 mündet, die gemäß Figur 1 beide Steuerblöcke 2, 4 durchsetzt. Der Übersichtlichkeit halber wird darauf verzichtet, die einzelnen Abschnitte der Steuerleitung 74 stromaufwärts und stromabwärts der einzelnen Ventile mit gesonderten Bezugszeichen zu versehen.

In der dargestellten federvorgespannten Grundposition sind die Anschlüsse P, T, A, B des OC-Wegeventils 82 abgesperrt, die Steuerölanschlüsse D, D' sind jedoch mit einander verbunden, so dass das Steueröl das Wegeventil 82 im Wesentlichen drucklos durchströmen kann. Die beiden Arbeitsanschlüsse A, B des OC-Wegeventils 82 sind über Arbeitskanäle 86, 88 mit den Arbeitsanschlüssen LA1, LB1 verbunden. Diese Arbeitskanäle 86, 88 wirken je nach Verstellung des OC-Wegeventils 82 als Vorlauf- bzw. Rücklaufleitung.

In jedem der Arbeitskanäle 86, 88 ist jeweils ein kombiniertes Nachsaug-/Druckbegrenzungsventil 90, 92 vorgesehen, über das zum einen der Druck in den Arbeitsleitungen 88, 86 begrenzt ist und zum anderen im Fall einer ziehenden Last Druckmittel aus dem Tank 11 in den sich vergrößernden Druckraum nachgesaugt werden kann.

Bei einer Verstellung des Wegeventils 82 in eine der beiden in Figur 3 dargestellten Richtungen wird diese Steuerölverbindung zugesteuert und entsprechend der Steuerölvolumenstrom angedrosselt und die Druckmittelverbindung vom Druckanschluss P zu einem der Arbeitsanschlüsse A, B aufgesteuert und in entsprechender Weise der Ablauf von dem sich verkleinernden Druckraum über den anderen der beiden Arbeitsanschlüsse A, B zum Tankanschluss T des OC-Wegeventils 82 aufgesteuert. Ein derartiges OC-Wegeventil 82 erlaubt eine sehr exakte Ansteuerung der angeschlossenen hydraulischen Verbraucher, wobei der Aufbau sehr einfach ist - nachteilig ist jedoch, dass der Steuerölvolumenstrom angedrosselt werden muss, um den jeweiligen hydraulischen Verbraucher ansteuern zu können.

Die anderen Wegeventilssektionen 56, 58, 60, 62 der Steuerblöcke 2, 4 haben den gleichen Aufbau wie die anhand von Figur 3 beschriebenen Wegeventilsektion 46, so dass weitere Erläuterungen entbehrlich sind.

Gemäß Figur 1 ist die Steuerleitung 74 an den LS-Anschluss der Eingangssektion 64 des Steuerblocks 4 angeschlossen, so dass sich diese Steuerleitung 74 auch im Steuerblock 4 fortsetzt. In der Ausgangssektion 66 des Steuerblocks 4 ist eine Umlenkung 94 vorgesehen, über die die Steuerleitung 74 mit einer allen Sektionen 64, 56, 58, 60, 62 gemeinsamen Ablaufleitung 96 verbunden sind, die über den Tankanschluss T der Eingangssektion 64 mit der Tankleitung 52 verbunden ist. Die Pumpenleitung 12 ist an den Druckanschluss P der Eingangssektion 64 angeschlossen und mündet in einer allen Sektionen des Steuerblocks 4 gemeinsamen Zulaufleitung 98. Innerhalb der Eingangssektion 64 ist in der Steuerleitung 74 ein Rückschlagventil 100 angeordnet, das eine Steuerölströmung zu den Wegeventilsektionen 56, 58, 60, 62 zulässt und in Gegenrichtung sperrt. Das Rückschlagventil 100 lässt eine Steuerölströmung zum Steuerblock 4 zu, wenn der Steuerdruck/Lastdruck im Bereich des Steuerblocks 2 größer ist als im Steuerblock 4.

Der Druck stromabwärts des Rückschlagventils 100 wird über ein weiteres Druckbegrenzungsventil 102 auf ein Druckniveau begrenzt, das unterhalb des über das Druckbegrenzungsventil 78 begrenzten Druckniveaus liegt. In der dargestellten Grundposition der OC-Wegeventile 82 der Wegeventilsektionen 46, 48, 56, 58, 60, 62 strömt das Steueröl durch alle OC-Wegeventile 82 hindurch nahezu drucklos in Umlauf zum Tank 11.

Durch das Begrenzen des Druckniveaus über das Druckbegrenzungsventil 102 in der Eingangssektion 64 wird der Steuerölvolumenstrom über die Umlaufkanten der Wegeventile 82 des Steuerblocks 4 begrenzt und somit die Drosselverluste verringert. D.h. über die beiden Druckbegrenzungsventile 78, 102 wird das Lastdruckniveau jedes Steuerblocks 2, 4 auf ein im Hinblick auf die Minimierung der Steueröldrosselverluste optimales Niveau begrenzt, wobei das Druckniveau im Steuerblock 4 unterhalb demjenigen des Steuerblocks 2 liegt.

Der je nach Ansteuerung der Verbraucher 32, 34 , 36, 38, 40, 42 sich in der Steuerleitung 74 einstellende Steuer-/Lastdruck wird dann mit dem Lastdruck der Lenkung 6 verglichen und der jeweils größere Lastdruck in die Lastmeldeleitung 26 gemeldet, so dass der Pumpendruck dann um die vorbestimmte Druckdifferenz über diesen höchsten Lastdruck eingeregelt wird.

Die beim Ausführungsbeispiel gemäß Figur 1 verwendeten OC-Wegeventile 82 ermöglichen mit minimalem Aufwand eine sehr feinfühlige Ansteuerung der einzelnen hydraulischen Verbraucher - es sind jedoch nach wie vor Drosselverluste vorhanden. Um diese weiter zu minimieren, kann anstelle eines oder der Drosselsteuerblöcke 2, 4 auch ein anderer Steuerblock, beispielsweise ein LUDV-Steuerblock verwendet werden. Ein derartiges Ausführungsbeispiel wird anhand Figur 4 erläutert.

Bei diesem Ausführungsbeispiel erfolgt die Ansteuerung der hydraulischen Verbraucher des Baggergerätes ebenfalls wieder über einen Drosselsteuerblock 4, der sich lediglich im Aufbau der Eingangssektion 64 vom Ausführungsbeispiel gemäß Figur 1 unterscheidet, so dass im Folgenden nur die Unterschiede erläutert werden. Der der Ladeschaufel zugeordnete Steuerblock ist als LUDV-Steuerblock 2' mit einer Eingangssektion 104 und zwei identisch aufgebauten LUDV-Sektionen 106, 108 sowie einer Abschlussplatte 110 ausgeführt. Die Verstellpumpe 10 hat den gleichen Aufbau wie beim zuvor beschriebenen Ausführungsbeispiel.

Der Aufbau des LUDV-Steuerblocks 2' wird anhand Figur 5 erläutert. Die Versorgung der Lenkung 6 erfolgt in gleicher Weise wie beim zuvor beschriebenen Ausführungsbeispiel über ein Prioritätsventil 68, das im Sinne einer Druckmittelversorgung der Lenkung 6 von dem am Anschluss DLS anliegenden Lastdruck der Lenkung und im Sinne einer Druckmittelversorgung der LUDV-Sektionen 106, 108 durch den Druck stromabwärts des Prioritätsventils 68, d.h. mit dem Druck im Lenkkanal 70 beaufschlagt ist. An einen zweiten Ausgangsanschluss des Prioritätsventils 68 ist wie beim zuvor beschriebenen Ausführungsbeispiel der Zulaufkanal 72 angeschlossen, über den das Druckmittel zu den LUDV-Sektionen 106, 108 strömt.

Die LUDV-Sektion 106 hat einen Aufbau wie er in der eingangs genannten DE 199 30 618 A1 oder im Datenblatt RD 64 122 der Bosch Rexroth AG beschrieben ist. Eine derartige LUDV-Sektion 106 hat ein stetig verstellbares LUDV-Wegeventil 112, das einen durch eine Zumessblende 114 gebildeten Geschwindigkeitsteil und einen Richtungsteil 116 aufweist, über den die Druckmittelströmungsrichtung zum und vom zugeordneten Verbraucher, hier dem Hubzylinder 32 bestimmt ist.

Ein Druckanschluss P des Wegeventils 112 ist an den Zulaufkanal 72 angeschlossen. Ein Ablaufanschluss T steht in Druckmittelverbindung mit dem an den Tankanschluss T angeschlossenen Ablaufkanal 84, zwei Ausgangsanschlüsse A, B sind über die Arbeitskanäle 86, 88 mit den beiden Arbeitsanschlüssen LA1, LB1 verbunden, ein Druckwaagenanschluss C ist mit dem Eingang einer LUDV-Druckwaage 118 verbunden, die in Schließrichtung vom Druck in einer Lastmeldeleitung 120 und in Richtung einer Vergrößerung eines Drosselquerschnitts vom Druck am Druckwaagenanschluss C, d.h. vom Druck stromabwärts der Zumessblende 114 beaufschlagt ist. Bei vollständig aufgesteuerter LUDV-Druckwaage wird der Druck stromabwärts der Zumessblende 114 in die Lastmeldeleitung 120 gemeldet.

Über diese LUDV-Druckwaage 118 wird der Druckabfall über der Zumessblende 114 lastdruckunabhängig konstant gehalten und der am Eingang der LUDV-Druckwaage 118 anliegende maximale Lastdruck auf den individuellen Lastdruck abgedrosselt. Das auf den individuellen Lastdruck abgedrosselte Druckmittel strömt dann vom Ausgang der Druckwaage 118 über einen Anschluss P' des LUDV-Wegeventils 112 und den Richtungsteil 116 und den entsprechenden Arbeitskanal 86, 88 in den sich vergrößernden Druckraum des Hubzylinders 32 und aus dem sich verkleinernden Druckraum über die entsprechende Arbeitsleitung 88, 86, den Richtungsteil 116 und den Ablaufkanal 84 zum Tank 11 ab. In den Arbeitskanälen 86, 88 ist - wie beim zuvor beschriebenen Ausführungsbeispiel - jeweils ein kombiniertes Nachsaug-/Druckbegrenzungsventil 90, 92 angeordnet.

Die Lastmeldeleitung 120 ist mit dem LS-Anschluss der Eingangssektion 104 verbunden und über ein weiteres Rückschlagventil 122 mit dem den Lenkungslastdruck führenden Anschluss DLS verbunden. In dem Fall, in dem der Lastdruck der Lenkung 6 größer als der Lastdruck in der Lastmeideleitung 120 ist, öffnet das Rückschlagventil 122, so dass dann der Lenkungslastdruck in die LS-Leitung 26 gemeldet wird. Bei geschlossenem Rückschlagventil 122 liegt der Druck in der Lastmeldeleitung 120 auch an der LS-Leitung 26 an. Der Druck in der Lastmeldeleitung 120 wird wiederum über ein Druckbegrenzungsventil 78 auf ein Druckniveau begrenzt, das oberhalb des Druckniveaus des Drosselsteuerblocks 4 liegt. Bei dem Ausführungsbeispiel gemäß Figur 4 ist parallel zum Druckbegrenzungsventil 78 ein kleines Stromregelventil 124 vorgesehen, über das ein stetiger Steuerölvolumenstrom zum Ablaufkanal 84 ermöglicht ist.

Die Druckmittelversorgung des Drosselsteuerblocks 4 erfolgt, wie beim zuvor beschriebenen Ausführungsbeispiel über die Pumpenleitung 12, die an den Anschluss P der Eingangssektion 64 angeschlossen ist. Der Lastdruck in der LS-Leitung 26 liegt auch am Anschluss LS der Eingangssektion 64 an. Der Ablaufanschluss T der Eingangssektion 64 steht in Druckmittelverbindung mit dem Tankkanal 52.

Innerhalb des Drosselsteuerblocks 4 ist an den Druckanschluss P eine Zulaufleitung 98 zur Druckmittelversorgung der Wegeventilsektionen 56, 58, 60, 62 angeschlossen. Der Ablaufanschluss T liegt an der Ablaufleitung 96, die über die Umlenkung 94 der Ausgangssektion 64 mit der den Steuerblock 4 durchsetzenden Steuerleitung 74 verbunden ist. Diese ist über ein Schaltventil 124 und ein Stromregelventil 126 mit der Zulaufleitung 98 verbindbar.

Wie beim zuvor beschriebenen Ausführungsbeispiel kann über das Stromregelventil 126 der Steuerölvolumenstrom in der Steuerleitung 74 eingestellt werden. Das Schaltventil 124 ist in Schließstellung von dem Lastdruck in der LS-Leitung 26 beaufschlagt und in Öffnungsrichtung vom Druck in der Steuerleitung 74 sowie der Kraft einer vergleichsweise schwachen Feder.

Eine Steuerölversorgung der Steuerleitung 74 erfolgt dementsprechend nur dann, wenn der Lastdruck um das Druckäquivalent dieser Feder größer ist als der Steuerdruck in der Steuerleitung 74 ist, der sich beim Androsseln der Querschnitte der jeweiligen OC-Wegeventile 82 einstellt.

Gemäß Figur 4 ist die Steuerleitung 74 über ein Rückschlagventil 128 mit der LS-Leitung 26 verbindbar, wobei dieses Rückschlagventil 128 in Richtung zur LS-Leitung 26 öffnet, wenn der Druck in der Steuerleitung 74 größer als der Lastdruck in der LS-Leitung 26 ist. D.h. in diesem Fall wird in die LS-Leitung 26 der höhere Steuerdruck im Drosselsteuerblock 4 an die Pumpenregeleinheit 25 gemeldet und die Pumpe entsprechend dieses höheren Steuerdrucks verstellt.

Der Druck in der Steuerleitung 74 wird wie beim zuvor beschriebenen Ausführungsbeispiel durch das Druckbegrenzungsventil 102 auf ein niedrigeres Druckniveau als im LUDV-Steuerblock 2' begrenzt. Im Übrigen entspricht das Ausführungsbeispiel gemäß Figur 4 dem Ausführungsbeispiel gemäß Figur 1, so dass weitere Erläuterungen entbehrlich sind.

Offenbart ist eine hydraulische Steueranordnung zur Druckmittelversorgung zweier Verbrauchergruppen über eine gemeinsame Verstellpumpe. Erfindungsgemäß ist das Druckniveau eines einer Verbrauchergruppe zugeordneten Steuerblocks auf ein anderes Druckniveau eingestellt als dasjenige eines weiteren, der anderen Verbrauchergruppe zugeordneten Steuerblocks.

## Patentansprüche

1. Hydraulische Steueranordnung mit einer in Abhängigkeit von einem Steuerdruck verstellbaren Verstellpumpe (10) zur Druckmittelversorgung zweier Verbrauchergruppen (6, 32, 34; 36, 38, 40, 42), denen jeweils ein Steuerblock (2, 4) zugeordnet ist, wobei das Steuerdruckniveau in einem der Steuerblöcke (2) durch ein Druckbegrenzungsventil (78) begrenzt ist, **gekennzeichnet durch** ein dem anderen Steuerblock (4) zugeordnetes Druckbegrenzungsventil (102) zum Begrenzen des Steuerdruckniveaus auf einem vom ersten Druckbegrenzungsventil (78) unterschiedlichen Wert.

2. Steueranordnung nach Patentanspruch 1, wobei die Steuerblöcke (2, 4) eine beliebige Paarung gleichartiger oder verschiedener Steuerblöcke aus der Gruppe der Drosselsteuerblöcke, LUDV-Steuerblöcke und LS-Steuerblöcke ist.

3. Steueranordnung nach Patentanspruch 2, wobei der Drosselsteuerblock (2, 4) in Open-Center-Bauweise ausgeführt ist, wobei eine Steuerleitung (74) in einer Grundposition mit einem Tank (11) verbunden ist.

4. Steueranordnung nach einem der vorhergehenden Patentansprüche, wobei die Steuerblöcke (2, 4) mit ihren Steuerleitungen (74) in Reihe geschaltet sind, wobei der Steuerdruck in dem zur Verstellpumpe (10) in Strömungsrichtung benachbarten Steuerblock (2) auf einen höheren Wert als der Steuerdruck des anderen Steuerblocks (4) begrenzt ist.

5. Steueranordnung nach einem der vorhergehenden Patentansprüche, wobei die Steuerleitungen (74) der Steuerblöcke (2, 4) über ein Rückschlagventil (100) mit einander verbunden sind.

6. Steueranordnung nach einem der Patentansprüche 1 bis 3, wobei die Steuerblöcke (2, 4) mit ihren Steuerleitungen (74, 120) parallel geschaltet sind.

7. Steueranordnung nach Patentanspruch 2 und 6, wobei der Steuerölvolumenstrom in der Steuerleitung (74) in einem als Drosselsteuerblock ausgeführten Steuerblock (4) über ein Stromregelventil (76, 126) von einer den Pumpendruck führenden Zulaufleitung (98) abgegriffen ist.

8. Steueranordnung nach Patentanspruch 7, wobei der Drosselsteuerblock (4) auf ein niedrigeres Steuerdruckniveau und der auf ein höheres Steuerdruckniveau begrenzte Steuerblock als LUDV- oder LS-Steuerblock ausgeführt ist, wobei stromabwärts des Stromregelventils (126) ein Schaltventil (124) vorgesehen ist, das in Schließrichtung vom Steuerdruck im Steuerblock (2') mit höherem Steuerdruckniveau und in Öffnungsrichtung vom Steuerdruck im Steuerblock (4) mit niedrigerem Steuerdruckniveau beaufschlagt ist.

9. Steueranordnung nach einem der vorhergehenden Patentansprüche, wobei der Steuerblock (2) mit höherem Steuerdruckniveau eine Lenkung (6) über ein Prioritätsventil (68) versorgt.

10. Steueranordnung nach Patentanspruch 10 und 7 oder einem der auf diesen bezogenen Ansprüche, wobei das Stromregelventil (76) stromabwärts des Prioritätsventils (68) angeordnet ist.

11. Steueranordnung nach Patentanspruch 9 oder 10, wobei die Verstellpumpe (11) in Abhängigkeit vom höheren der Steuer-/Lastdrücke der Lenkung (6), des ersten Steuerblocks (2) oder des zweiten Steuerblocks (4) angesteuert ist.

## Claims

1. Hydraulic control arrangement with a variable displacement pump (10), adjustable as a function of a control pressure, for supplying pressure medium to two consumer groups (6, 32, 34; 36, 38, 40, 42), to which a control block (2, 4) is assigned in each case, the control pressure level in one of the control blocks (2) being limited by a pressure-limiting valve (78), **characterized by** a pressure-limiting valve (102), assigned to the other control block (4), for limiting the control pressure level to a value different from the first pressure-limiting valve (78).

2. Control arrangement according to Patent Claim 1, the control blocks (2, 4) being any desired pairing of identical or different control blocks from the group of throttle control blocks, LUDV control blocks and LS control blocks.

3. Control arrangement according to Patent Claim 2, the throttle control block (2, 4) being designed in the open-center type of construction, a control line (74) being connected to a tank (11) in a basic position.

4. Control arrangement according to one of the preceding patent claims, the control blocks (2, 4) being connected in series with their control lines (74), the control pressure in the control block (2) adjacent to the variable displacement pump (10) in the flow direction being limited to a higher value than the control pressure of the other control block (4).

5. Control arrangement according to one of the preceding patent claims, the control lines (74) of the control blocks (2, 4) being connected to one another via a non-return valve (100).

6. Control arrangement according to one of Patent Claims 1 to 3, the control blocks (2, 4) being connected in parallel with their control lines (74, 120).

7. Control arrangement according to Patent Claims 2 and 6, the control oil volume flow in the control line (74) in a control block (4) designed as a throttle control block being picked off via a flow-regulating valve (76, 126) from an inflow line (98) carrying the pump pressure.

8. Control arrangement according to Patent Claim 7, the throttle control block (4) limited to a lower control pressure level and the control block limited to a higher control pressure level being designed as an LUDV or LS control block, there being provided downstream of the flow-regulating valve (126) a switching valve (124) which is acted upon in the closing direction by the control pressure in the control block (2') having the higher control pressure level and in the opening direction by the control pressure in the control block (4) having the lower control pressure level.

9. Control arrangement according to one of the preceding patent claims, the control block (2) having the higher control pressure level supplying a steering system (6) via a priority valve (68).

10. Control arrangement according to Patent Claims 10 and 7 or one of the claims referring to these, the flow-regulating valve (76) being arranged downstream of the priority valve (68).

11. Control arrangement according to Patent Claim 9 or 10, the variable displacement pump (11) being activated as a function of the higher of the control/load pressures of the steering system (6), of the first control block (2) or of the second control block (4).

## Revendications

1. Dispositif de commande hydraulique comprenant une pompe à débit variable (10) pouvant être réglée en fonction d'une pression de commande pour l'alimentation en fluide sous pression de deux groupes de consommateurs (6, 32, 34 ; 36, 38, 40, 42), auxquels est à chaque fois associé un bloc de commande (2, 4), le niveau de pression de commande dans l'un des blocs de commande (2) étant limité par une soupape de limitation de pression (78), **caractérisé par** une soupape de limitation de pression (102) associée à l'autre bloc de commande (4) pour limiter le niveau de pression de commande à une valeur différente de celle de la première soupape de limitation de pression (78).

2. Dispositif de commande selon la revendication 1, les blocs de commande (2, 4) étant une paire quelconque de blocs de commande de même type ou de types différents dans le groupe des blocs de commande à étranglement, des blocs de commande LUDV et des blocs de commande LS.

3. Dispositif de commande selon la revendication 2, dans lequel le bloc de commande à étranglement (2, 4) est réalisé suivant une construction à centre ouvert, une conduite de commande (74) étant connectée à un réservoir (11) dans une position de base.

4. Dispositif de commande selon l'une quelconque des revendications précédentes, dans lequel les blocs de commande (2, 4) sont montés en série avec leurs conduites de commande (74), la pression de commande dans le bloc de commande (2) adjacent à la pompe à débit variable (10) dans la direction de l'écoulement étant limitée à une valeur supérieure à la pression de commande de l'autre bloc de commande (4).

5. Dispositif de commande selon l'une quelconque des revendications précédentes, dans lequel les conduites de commande (74) des blocs de commande (2, 4) sont connectées les unes aux autres par le biais d'un clapet anti-retour (100).

6. Dispositif de commande selon l'une quelconque des revendications 1 à 3, dans lequel les blocs de commande (2, 4) sont montés en parallèle avec leurs conduites de commande (74, 120).

7. Dispositif de commande selon les revendications 2 et 6, dans lequel le débit volumique d'huile de commande dans la conduite de commande (74) est prélevé dans un bloc de commande (4) réalisé sous forme de bloc de commande à étranglement par le biais d'une soupape de régulation de débit (76, 126) par une conduite d'amenée (98) conduisant la pression de la pompe.

8. Dispositif de commande selon la revendication 7, dans lequel le bloc de commande à étranglement (4) est réalisé à un niveau de pression de commande inférieur et le bloc de commande limité à un niveau de pression de commande supérieur est réalisé sous forme de bloc de commande LUDV ou LS, une soupape de commutation (124) étant prévue en aval de la soupape de régulation de débit (126), laquelle est sollicitée dans la direction de fermeture par la pression de commande dans le bloc de commande (2') avec un niveau de pression de commande supérieur et dans la direction d'ouverture par la pression de commande dans le bloc de commande (4) avec un niveau de pression de commande inférieur.

9. Dispositif de commande selon l'une quelconque des revendications précédentes, dans lequel le bloc de commande (2) avec un niveau de pression de commande supérieur alimente une direction (6) par le biais d'une soupape de priorité (68).

10. Dispositif de commande selon les revendications 10 et 7, ou selon l'une quelconque des revendications s'y rapportant, dans lequel la soupape de régulation de débit (76) est disposée en aval de la soupape de priorité (68).

11. Dispositif de commande selon la revendication 9 ou 10, dans lequel la pompe à débit variable (11) est commandée en fonction de la plus haute des pressions de commande/charge de la direction (6), du premier bloc de commande (2) ou du deuxième bloc de commande (4).
